# EUROPÄISCHE PATENTSCHRIFT

(11) **EP 3 203 173 B1**
(45) Veröffentlichungstag und Bekanntmachung des Hinweises auf die Patenterteilung: **26.12.2018**
(21) Anmeldenummer: 17151774.1
(22) Anmeldetag: 17.01.2017
(51) Int. Cl.: F28D 21/00, F28D 9/00

(54) **ABGASWÄRMEÜBERTRAGER**
EXHAUST GAS HEAT EXCHANGER
ÉCHANGEUR THERMIQUE DE GAZ D'ÉCHAPPEMENT

(30) Priorität: 03.02.2016 IN 201631003783
(43) Veröffentlichungstag der Anmeldung: 09.08.2017
(73) Patentinhaber: Mahle International GmbH, 70376 Stuttgart (DE)
(72) Erfinder: BARHATE, Pramod, 411019 Pune (IN); HUND, Simon, 70199 Stuttgart (DE)
(74) Vertreter: BRP Renaud & Partner mbB Rechtsanwälte Patentanwälte Steuerberater

(56) Entgegenhaltungen:
- DE-A1- 10 346 250
- DE-A1-102006 033 313
- US-A1- 2013 061 584
- US-A1- 2014 251 579

## Beschreibung

Die vorliegende Erfindung betrifft einen Abgaswärmeübertrager mit einem Wärmeübertragerbereich und einem diesen umgehenden Bypasskanal gemäß dem Oberbegriff des Anspruchs 1.

Um bei einem Kaltstart einer Brennkraftmaschine ebenfalls eine Abgasrückführung vornehmen zu können, wird bei herkömmlichen Abgaswärmeübertragern üblicherweise ein Bypasskanal eingesetzt. Dieser wird teilweise im Abgaswärmeübertrager untergebracht, teilweise aber auch extern dazu montiert. Der Bypasskanal ist bislang als Einzelrohr mit umliegendem Gestrick oder als Doppelrohr ausgeführt, wodurch eine thermische Isolierung erreicht werden soll. Hierdurch kann das heiße Abgas beim Kaltstartvorgang die Kühlstrecke umgehen und dadurch die Brennkraftmaschine und nachgeschaltete Oxidationskatalysatoren schneller auf ihre Betriebstemperatur bringen. Hierdurch lässt sich insbesondere auch die beim Kaltstart noch vergleichsweise hohe Stickoxidemission schnell reduzieren und der Kraftstoffverbrauch durch eine schnellere Aufheizung der Brennkraftmaschine schneller senken.

Aus der zum Anmeldezeitpunkt noch nicht veröffentlichten DE 10 2014 222 158 A1 ist ein gattungsgemäßer Wärmeübertrager mit einem Wärmeübertragerbereich sowie einem diesen umgehenden Bypasskanal bekannt. Ebenfalls weist der bekannte Wärmeübertrager ein Bypassventil auf, welches je nach Stellung einen eintretenden Abgasstrom zwischen dem Wärmeübertragerbereich und dem Bypasskanal aufteilt.

Aus der DE 10 2006 033 313 A1 ist ein Wärmeübertrager mit Strömungskanälen bekannt, welche von einem gemeinsamen ersten Eintritt bis zu einem gemeinsamen ersten Austritt von einem ersten Fluid durchströmbar sind. Der Wärmeübertrager besitzt darüber hinaus ein Gehäuse, das die Strömungskanäle in sich aufnimmt und von einem zweiten Fluid von einem zweiten Eintrittsbereich bis zu einem zweiten Austrittsbereich durchströmt wird. Die Strömungskanäle weisen dabei einen flachen Querschnitt auf und stehen untereinander in Strömungsverbindung.

Aus der DE 10 2008 014 170 A1 ist ein Wärmetauscher bekannt, der einen Bypasskanal zur Führung eines Abgases und/oder einer Ladeluft in einem Rohrkörper umfasst. Um dabei einen unerwünschten Wärmeübertrager zwischen dem Bypasskanal und dem Wärmetauscher reduzieren zu können, ist dieser über ein Fasermaterial gegenüber dem Wärmetauscher isoliert.

Aus der DE 101 42 539 A1 ist ebenfalls ein Abgaswärmeübertrager zur Übertragung von Wärme zwischen dem Abgas einer Brennkraftmaschine und einem Kühlmittel bekannt, der ein Gehäuse aufweist, eine Abgaseintrittsöffnung und eine Abgasaustrittsöffnung und einen Wärmeübertragungsbereich umschließt. Im Gehäuse ist dabei ein von zumindest einem Teilstrom des Abgases durchströmbarer Bypass integriert, der gegenüber dem Kühlmittel thermisch isoliert ist, wobei der Bypass doppelwandig ausgebildet ist. DE-A-10346250 offenbart einen Abgaswärmeübertrager gemäß dem Oberbegriff des Anspruchs 1.

Generell besteht bei den aus dem Stand der Technik bekannten Abgaswärmeübertragern mit integriertem Bypasskanal das Problem, das diese den stetig steigenden Leistungsanforderungen an den Wärmeübertrag nicht mehr gerecht werden.

Die vorliegende Erfindung beschäftigt sich daher mit dem Problem, für einen Abgaswärmeübertrager der gattungsgemäßen Art eine verbesserte oder zumindest eine alternative Ausführungsform anzugeben, die sich insbesondere durch eine erhöhte Leistung auszeichnet.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, bei einem an sich bekannten Abgaswärmeübertrager mit einem Wärmeübertragerbereich und einem diesen umgehenden Bypasskanal erstmals anstelle von bisher in dem Wärmeübertragerbereich eingesetzten Rohrbündel-Wärmeübertrager nun Stapelscheibenkühler einzusetzen. Der erfindungsgemäße Abgaswärmeübertrager besitzt darüber hinaus ein Bypassventil, welches je nach Stellung einen eintretenden Abgasstrom zwischen dem Wärmeübertragerbereich und damit dem erfindungsgemäß dort angeordneten Stapelscheibenkühler und dem Bypasskanal aufteilt. In dem Wärmeübertragerbereich ist dabei wie erwähnt, erfindungsgemäß der Stapelscheibenkühler mit mehreren Stapelscheiben angeordnet, wobei der Bypasskanal an eine äußere, insbesondere eine oberste, Stapelscheibe des Stapelscheibenkühlers angebracht, insbesondere angelötet ist. Der erfindungsgemäße Abgaswärmeübertrager besitzt eine deutlich erhöhte Leistung, die mit herkömmlichen Rohrbündelkühlern nicht zu erreichen ist. Im Gegensatz zu bisher aus dem Stand der Technik bekannten Rohrbündel-Wärmeübertragern, besitzt der erfindungsgemäße Abgaswärmeübertrager kein Gehäuse, in welches der Bypasskanal integriert ist, sondern dieser wird einfach außen an die äußere, das heißt die oberste bzw. unterste Stapelscheibe angelötet. Hierdurch ist der erfindungsgemäße Bypasskanal an drei Seiten mit der Umgebung und nicht mit dem Wärmeübertragerbereich gekoppelt, wodurch an sich schon eine deutlich verbesserte energetische Entkopplung zum Wärmeübertragerbereich geschaffen werden kann, als dies bei bislang aus dem Stand der Technik bekannten Abgaswärmeübertragern mit in einem Gehäuse integrierten Rohrbündelkühler und Bypasskanal überhaupt möglich war.

Bei der erfindungsgemäßen Lösung ist ein mit der äußeren Stapelscheibe verbundenes U-Profil vorgesehen, welches zusammen mit der äußeren Stapelscheibe den Bypasskanal bildet. Ein derartiges U-Profil lässt sich einem Rohr vergleichsweise kostengünstig herstellen, wodurch der Abgaswärmeübertrager an sich konstruktiv einfach aufgebaut und kostengünstig gefertigt werden kann.

Bei einer weiteren vorteilhaften Ausführungsform der erfindungsgemäßen Lösung sind der Bypasskanal und der Stapelscheibenkühler endseitig in einen Diffusor oder einen Flansch an- oder eingebunden, insbesondere mit diesem verlötet.

Hierdurch kann eine längsendseitige Fassung sowohl des Bypasskanals als auch der einzelnen Stapelscheiben des Stapelscheibenkühlers vergleichsweise einfach bewerkstelligt werden, wobei der gesamte Stapelscheibenkühler mit Bypasskanal und Diffusor bzw. Flansch beispielsweise vorgefertigt und anschließend in einem Lötofen verlötet werden kann.

Zweckmäßig sind zwischen den einzelnen Stapelscheiben Turbulenzeinlagen, insbesondere Rippen- oder Gitterstrukturen, angeordnet. Durch eine derartige Turbulenzeinlage kann eine den Wärmeübertrag deutlich verbesserte turbulente Strömung des Kühlmittels erzeugt werden, wodurch die Leistung des Abgaswärmeübertragers gesteigert werden kann.

Bei einer weiteren vorteilhaften Ausführungsform der erfindungsgemäßen Lösung ist jede Stapelscheibe des Stapelscheibenkühlers aus einem ersten und einem zweiten Element zusammengesetzt. Das erste Element kann dabei beispielsweise U-förmig ausgebildet sein und ausgeprägte Innenrippen aufweisen, während das zweite Element wannenförmig mit einem Wannenboden und Wannenrändern ausgebildet ist. Bei montiertem Stapelscheiben liegen dabei die Innenrippen am Wannenboden an und sind insbesondere mit diesen verbunden, beispielsweise verlötet. Durch den mehrteiligen Aufbau jeder Stapelscheibe ist insbesondere deren Fertigung einfacher und dadurch auch kostengünstiger möglich.

Die vorliegende Erfindung beruht weiter auf dem allgemeinen Gedanken, eine Brennkraftmaschine mit zumindest einem solchen Abgaswärmeübertrager auszustatten, wodurch erreicht werden kann, dass diese beim Kaltstart schneller ihre Betriebstemperatur erreicht, ebenso wie beispielsweise der Brennkraftmaschine nachgeschaltete Oxidationskatalysatoren, wodurch die Stickoxidemissionen und der Kraftstoffverbrauch reduziert werden können.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Dabei zeigen, jeweils schematisch,
- Fig. 1: einen erfindungsgemäßen Abgaswärmeübertrager in einer Seitenansicht,
- Fig. 2: eine Darstellung wie in Fig. 1, jedoch bei einer anderen Seitenansicht,
- Fig. 3: unterschiedliche Darstellungen eines als doppelwandigen Rohrs ausgebildeten Bypasskanals,
- Fig. 4: eine Seitenansicht auf einen Abgaswärmeübertrager mit dem gemäß der Fig. 3 gezeigten Bypasskanal,
- Fig. 5: eine Schnittdarstellung durch den Abgaswärmeübertrager gemäß der Fig. 4 entlang der Schnittebene B-B,
- Fig. 6: eine weitere mögliche Ausführungsform eines Bypasskanals, diesmal als U-Profil,
- Fig. 7: eine Seitenansicht auf den Abgaswärmeübertrager mit demgemäß der Fig. 6 gezeigten Bypasskanal,
- Fig. 8: eine Schnittdarstellung entlang der Schnittebene D-D aus Fig. 7,
- Fig. 9: eine mögliche Ausführungsform eines erfindungsgemäßen Bypasskanals,
- Fig. 10: eine Seitenansicht auf einen erfindungsgemäßen Abgaswärmetauscher mit demgemäß der Fig. 9 ausgebildeten Bypasskanal,
- Fig. 11: eine Schnittdarstellung entlang der Schnittebene F-F aus Fig. 10,
- Fig. 12: einen als Rohr ausgebildeten Bypasskanal,
- Fig. 13: eine Seitenansicht auf einen Abgaswärmeübertrager mit demgemäß der Fig. 12 dargestellten Bypasskanal,
- Fig. 14: eine Schnittdarstellung entlang der Schnittebene H-H aus Fig. 13,
- Fig. 15: einen als Stapelscheibe ausgebildeten Bypasskanal,
- Fig. 16: eine Seitenansicht auf einen Abgaswärmeübertrager mit demgemäß der Fig. 15 dargestellten Bypasskanal,
- Fig. 17: eine Schnittdarstellung entlang der Schnittebene I-I aus Fig. 16.

Nur die Ausführung gemäß den Figuren 9-11 entspricht die Erfindung. Die übrigen Ausführungen gemäß den Figuren 3-8 und 12-17 sind Beispiele die zum Verständnis der Erfindung nützlich sind. Entsprechend den Fig. 1, 2, und 9-11, weist ein erfindungsgemäßer Abgaswärmeübertrager 1 einen Wärmeübertragerbereich 2 sowie einen diesen Wärmeübertragerbereich 2 umgehenden Bypasskanal 3 auf. Darüber hinaus vorgesehen ist ein Bypassventil 4, welches im vorliegenden Fall als Klappenventil ausgebildet ist, und welches ja nach Stellung den Abgasstrom 5 zwischen dem Wärmeübertragerbereich 2 und dem Bypasskanal 3 aufteilt. Erfindungsgemäß ist nun vorgesehen, dass in dem Wärmeübertragerbereich 2 ein Stapelscheibenkühler 6 mit mehreren Stapelscheiben 7 angeordnet ist, wobei der Bypasskanal 3 an eine äußere Stapelscheibe 7' des Stapelscheibenkühlers 6 angebracht, insbesondere angelötet ist.

Der große Vorteil des erfindungsgemäßen Abgaswärmeübertragers liegt dabei darin, dass der Bypasskanal 3 nicht wie bei bislang aus dem Stand der Technik bekannten und einen Rohrbündelkühler aufweisenden Abgaswärmeübertrager von einem Gehäuse umschlossen und damit von Kühlmittel umströmt ist, sondern mit einer Seite an den Stapelscheibenkühler 6 angebunden und mit den drei übrigen Seiten von der Umgebungsluft umströmt ist. Hierdurch ist es möglich, eine Kaltstartphase einer Brennkraftmaschine 8 deutlich zu verkürzen, da der durch den Bypasskanal 3 strömende Abgasstrom 5 nicht durch den Stapelscheibenkühler 6 gekühlt wird und dadurch sowohl die Brennkraftmaschine 8 als auch nachgeordnete Oxidationskatalysatoren schneller auf Betriebstemperatur bringen kann. Durch das schnelle Erreichen der Betriebstemperatur lassen sich in der Brennkraftmaschine 8 sowohl der Verbrauch an Kraftstoff als auch der Ausstoß an Stickoxiden reduzieren.

Betrachtet man die Abgaswärmeübertrager 1, so kann man erkennen, dass diese einen seitlichen Kühlmitteleinlass 9 sowie einen seitlichen Kühlmittelauslass 10 aufweisen, über welche der Abgaswärmeübertrager 1 mit einem Kühlmittelkreislauf verbunden ist. Selbstverständlich kann der Kühlmitteleinlass 9 bzw. der Kühlmittelauslass 10 auch umgekehrt angeordnet sein (Gegenstromkühler).

Betrachtet man die Fig. 1, 2, 4, 7, 10 und 13 weiter, so kann man erkennen, dass sowohl der Bypasskanal 3 als auch der Stapelscheibenkühler 6 längsendseitig in einen Diffusor 11 oder generell an einen Flansch 12 eingebunden bzw. angebunden, insbesondere mit diesem verlötet, sind. Ein Gehäuse wie bisher aus dem Stand der Technik bekannte Abgaswärmeübertrager, weist der erfindungsgemäße Abgaswärmeübertrager 1 nicht auf, wodurch dieses Bauteil eingespart und damit nicht nur die Montagekosten, sondern auch die Lager- und Logistik- sowie die Materialkosten reduziert werden können. Von besonderem Vorteil bei dem erfindungsgemäßen Abgaswärmeübertrager 1 ist darüber hinaus, dass der als Stapelscheibenkühler 6 ausgebildete Kühler deutlich leistungsstärker ist, als bisher in diesem Bereich eingesetzte Rohrbündelkühler.

Betrachtet man nunmehr den Bypasskanal 3 gemäß der Figur 12, so kann man erkennen, dass dieser durch ein einfaches Rohr 13 gebildet ist. Dieses Rohr 13 kann dabei beispielsweise als Blechrohr oder als Strangpressprofil ausgebildet sein und dadurch vergleichsweise kostengünstig hergestellt werden. Um zwischen dem Stapelscheibenkühler 6 und dem Bypasskanal 3 einen Wärmeübertrag möglichst reduzieren zu können, kann dabei vorgesehen sein, dass der als Rohr 13 ausgebildete Bypasskanal 3 über Abstandselemente 14 an der äußeren Stapelscheibe 7' des Stapelscheibenkühlers 6 angebunden ist, so dass zwischen dem Bypasskanal 3 und der äußersten Stapelscheibe 7' des Stapelscheibenkühlers 6 ein wärmeisolierender Luftspalt 15 verbleibt. Selbstverständlich ist auch eine vollflächige Verlötung des als Rohr 13 ausgebildeten Bypasskanals 3 mit der äußersten Stapelscheibe 7' des Stapelscheibenkühlers 6 denkbar. Ebenso denkbar ist, dass das Rohr 13 als doppelwandiges Rohr 16 (vergleiche Fig. 3) ausgebildet ist, wodurch ebenfalls ein wärmeisolierender Luftspalt 15 zwischen einem inneren Rohr 17 und einem äußeren Rohr 18 des doppelwandigen Rohres 16 verbleibt. Betrachtet man den Bypasskanal 3 gemäß den Fig. 6 bis 8, so kann man erkennen, dass dieser in diesem Fall durch ein U-Profil 19 gebildet ist, welches mit der äußeren Stapelscheibe 7' verbunden ist (vergleiche insbesondere die Schnittdarstellung D-D in Fig. 8). Ein ähnliches U-Profil 19 weist auch der erfindungsgemäße Abgaswärmeübertrager 1 gemäß den Fig. 9 bis 11 auf, wobei in diesem Fall das U-Profil 19 noch kleine Stege 20 an seinen U-Schenkeln aufweist, um beispielsweise eine verbesserte Lötfläche zur äußeren Stapelscheibe 7' bilden zu können.

Betrachtet man die Schnittdarstellung durch den erfindungsgemäßen Abgaswärmeübertrager 1 gemäß den Fig. 5, 8, 11 und 14, so kann man erkennen, dass jede Stapelscheibe 7, 7' aus einem ersten und zweiten Element 21, 22 zusammengesetzt ist. Das erste Element 21 kann dabei beispielsweise U-förmig ausgebildet sein und ausgeprägte Innenrippen 23 aufweisen, während das zweite Element 22 wannenförmig ausgebildet ist, mit einem Wannenboden 24 und Wannenrändern 25, wobei bei montierter Stapelscheibe 7, 7' die Innenrippen 23 am Wannenboden 24 anliegen und insbesondere mit diesem verbunden, beispielsweise verlötet, sind. Hierdurch kann ein besonders steifer Stapelscheibenkühler 6 erreicht werden. In aufeinander gestapelter Weise bilden die einzelnen Stapelscheiben 7, 7' miteinander Abgaskanäle 26 sowie Kühlmittelkanäle 27. Insbesondere in den Kühlmittelkanälen 27 können dabei Turbulenzeinlagen 28, insbesondere Rippen- oder Gitterstrukturen, angeordnet sein, die eine turbulente Strömung erzeugen und damit den Wärmeübertrag verbessern.

Betrachtet man nunmehr den Bypasskanal 3 gemäß der Figur 15, so kann man erkennen, dass dieser durch eine Stapelscheibe 7,7' gebildet ist. Diese Stapelscheibe ist dabei vorzugsweise identisch zu den anderen Stapelscheiben 7 ausgebildet, wodurch sich die Teilevielfalt reduziert. Gemäß den Fig. 16 und 17 kann man erkennen, dass der Bypasskanal 3 durch die beiden obersten Stapelscheiben 7,7' gebildet wird. Im Unterschied zu den benachbarten Stapelscheiben 7 des Wärmeübertragerbereichs 2 sind in dem durch die Stapelscheiben 7,7' gebildeten Bypasskanal 3 keine Turbulenzeinlagen 28 angeordnet, so dass eine Durchströmung ohne oder mir nur geringem Druckabfall möglich ist. Die umliegenden Kühlmittelkanäle 27 nicht von Kühlmittel durchströmt sind, wodurch auch hier ein wärmeisolierender Luftspalt 15 verbleibt. Dies kann durch ein Blockieren eines Eingangs der jeweiligen Kühlmittelkanäle 27 erreicht werden. Vorteil dieser Lösung ist die reduzierte Teilevielfalt. Durch die höhere Anzahl an Stapelscheiben 7, 7' kann deren Stückpreis reduziert werden.

Mit dem erfindungsgemäßen Abgaswärmeübertrager 1 wird erstmals von dem langjährig angewandten Prinzip, Abgaswärmeübertrager ausschließlich mit Rohrbündelkühler auszustatten, abgewichen, und zwar derart, dass nun erstmals Stapelscheibenkühler 6 eingebaut werden. An diese Stapelscheibenkühler 6 wird an die äußer(st)e Stapelscheibe 7' der Bypasskanal 3 angebunden, wodurch mit dem erfindungsgemäßen Abgaswärmeübertrager 1 auch ein Umgehung des Stapelscheibenkühlers 6 und damit eine schnellere Aufheizung von Katalysatoren bzw. einer Brennkraftmaschine 8 möglich sind. Durch die im Vergleich zu einem Rohrbündelkühler deutlich erhöhte Kühlleistung des Stapelscheibenkühlers 6 ist es darüber hinaus möglich, den Abgaswärmeübertrager 1 bei gleichen Abmessungen leistungsstärker auszubilden oder aber bei gleicher gewünschter Leistung kleiner zu gestalten.

## Patentansprüche

1. Abgaswärmeübertrager (1)
- mit einem Wärmeübertragerbereich (2),
- mit einem den Wärmeübertragerbereich (2) umgehenden Bypasskanal (3),
- mit einem Bypassventil (4), welches je nach Stellung einen Abgasstrom (5) zwischen dem Wärmeübertragerbereich (2) und dem Bypasskanal (3) aufteilt,
- wobei in dem Wärmeübertragerbereich (2) ein Stapelscheibenkühler (6) mit mehreren Stapelscheiben (7, 7') angeordnet ist,
und der Bypasskanal (3) an eine äußere Stapelscheibe (7') des Stapelscheibenkühlers (6) angebracht, insbesondere angelötet ist, **dadurch gekennzeichnet,**
- **dass** ein mit der äußeren Stapelscheibe (7') verbundenes U-Profil (19) vorgesehen ist, welche zusammen den Bypasskanal (3) bilden, wobei das U-Profil (19) kleine Stege (20) an seinen U-Schenkeln aufweist, um eine verbesserte Lötfläche zur äußeren Stapelscheibe (7') bilden zu können.

2. Abgaswärmeübertrager nach Anspruch 1 **dadurch gekennzeichnet,**
**dass** der Bypasskanal (3) und der Stapelscheibenkühler (6) längsendseitig in einen Diffusor (11) eingebunden oder an einen Flansch (12) angebunden, insbesondere mit diesem verlötet, sind.

3. Abgaswärmeübertrager nach einem der vorhergehenden Ansprüche,
**dadurch gekennzeichnet,**
**dass** zwischen einzelnen Stapelscheiben (7,7') Turbulenzeinlagen (28), insbesondere Rippen- oder Gitterstrukturen, angeordnet sind.

4. Abgaswärmeübertrager nach einem der Ansprüche 1 bis 3, **dadurch gekennzeichnet,**
**dass** jede Stapelscheibe (7,7') aus einem ersten und einem zweiten Element (21,22) zusammengesetzt ist.

5. Abgaswärmeübertrager nach Anspruch 4, **dadurch gekennzeichnet,**
- **dass** das erste Element (21) U-förmig ausgebildet ist und ausgeprägte Innenrippen (23) aufweist,
- **dass** das zweite Element (22) wannenförmig mit einem Wannenboden (24) und Wannenrändern (25) ausgebildet ist, wobei bei montierter Stapelscheibe (7,7') die Innenrippen (23) am Wannenboden (24) anliegen und insbesondere mit diesem verbunden, beispielsweise verlötet, sind.

6. Brennkraftmaschine (8) mit zumindest einem Abgaswärmeübertrager (1) nach einem der vorhergehenden Ansprüche.

## Claims

1. Exhaust gas heat transfer device (1)
- having a heat transfer region (2),
- having a bypass channel (3) bypassing the heat transfer region (2),
- having a bypass valve (4) which according to setting divides an exhaust gas flow (5) between the heat transfer region (2) and the bypass channel (3),
- wherein in the heat transfer region (2) is disposed a stacked plate cooler (6) with a plurality of stacked plates (7, 7'), and the bypass channel (3) is mounted, in particular soldered at an outer stacked plate (7') of the stacked plate cooler (6), **characterised in**
- **that**, connected with the outer stacked plate (7'), is provided a U-shaped profile (19), which together form the bypass channel (3), wherein the U-shaped profile (19) has little ridges (20) at its U-legs, in order to be able to form an improved soldering surface to the outer stacked plate (7').

2. Exhaust gas heat transfer device according to claim 1,
**characterised in**
**that** the bypass channel (3) and the stacked plate cooler (6) are incorporated on the longitudinal end side into a diffuser (11) or attached to a flange (12), in particular soldered therewith.

3. Exhaust gas heat transfer device according to any of the preceding claims,
**characterised in**
**that** between individual stacked plates (7, 7') are disposed turbulence inserts (28), in particular rib or mesh structures.

4. Exhaust gas heat transfer device according to any of claims 1 to 3,
**characterised in**
**that** each stacked plate (7, 7') comprises a first and a second element (21, 22).

5. Exhaust gas heat transfer device according to claim 4,
**characterised in**
- **that** the first element (21) is formed U-shaped and has pronounced inner ribs (23),
- **that** the second element (22) is formed tub shaped with a tub floor (24) and tub walls (25), wherein in the case of mounted stacked plate (7, 7') the inner ribs (23) abut on the tub floor (24) and in particular are connected, for example soldered, therewith.

6. Internal combustion engine (8) with at least one exhaust gas heat transfer device (1) according to any of the preceding claims.

## Revendications

1. Échangeur de chaleur de gaz d'échappement (1)
- avec une zone d'échangeur de chaleur (2),
- avec un canal de dérivation (3) entourant la zone d'échangeur de chaleur (2),
- avec une soupape de dérivation (4) qui, selon sa position, divise un flux de gaz d'échappement (5) entre la zone d'échangeur de chaleur (2) et le canal de dérivation (3),
- dans lequel un refroidisseur à plaques empilées (6) muni de plusieurs plaques empilées (7, 7') est agencé dans la zone d'échangeur de chaleur (2),
et
le canal de dérivation (3) est placé, en particulier brasé, sur une plaque empilée extérieure (7') du refroidisseur à plaques empilées (6), **caractérisé en ce que**
- il est prévu un profilé en U (19) qui est assemblé à la plaque empilée extérieure (7') et qui forme avec celle-ci le canal de dérivation (3), dans lequel le profilé en U (19) comporte de petites traverses (20) au niveau de ses branches de U afin de pouvoir former une meilleure surface de brasage vers la plaque empilée extérieure (7').

2. Échangeur de chaleur de gaz d'échappement selon la revendication 1,
**caractérisé en ce que**,
du côté des extrémités longitudinales, le canal de dérivation (3) et le refroidisseur à plaques empilées (6) sont intégrés dans un diffuseur (11) ou sont liés à une bride (12), en particulier sont brasés avec celle-ci.

3. Échangeur de chaleur de gaz d'échappement selon l'une quelconque des revendications précédentes,
**caractérisé en ce que**
des pièces intercalées à turbulences (28), en particulier des structures de nervures ou de grilles, sont agencées entre des plaques empilées (7, 7') individuelles.

4. Échangeur de chaleur de gaz d'échappement selon l'une quelconque des revendications 1 à 3,
**caractérisé en ce que**
chaque plaque empilée (7, 7') est composée d'un premier et d'un deuxième élément (21, 22).

5. Échangeur de chaleur de gaz d'échappement selon la revendication 4,
**caractérisé en ce que**
- le premier élément (21) est réalisé en forme de U et comporte des nervures intérieures (23) saillantes,
- le deuxième élément (22) est réalisé en forme de cuve avec un fond de cuve (24) et des bords de cuve (25), les nervures intérieures (23) s'appuyant contre le fond de cuve (24) et étant en particulier assemblées à celui-ci, par exemple brasées, lorsque la plaque empilée (7, 7') est montée.

6. Moteur à combustion interne (8) avec au moins un échangeur de chaleur de gaz d'échappement (1) selon l'une quelconque des revendications précédentes.
